# EUROPÄISCHE PATENTSCHRIFT

(11) **EP 3 941 873 B1**
(45) Veröffentlichungstag und Bekanntmachung des Hinweises auf die Patenterteilung: **10.05.2023**
(21) Anmeldenummer: 20721399.2
(22) Anmeldetag: 17.03.2020
(51) Int. Cl.: B66C 5/02, B66C 23/18, B66C 23/70

(54) **HEBEVORRICHTUNG SOWIE VERFAHREN ZUM HERSTELLEN EINER HEBEVORRICHTUNG**
LIFTING DEVICE AND METHOD OF MANUFACTURE OF LIFTING DEVICE
DISPOSITIF DE LEVAGE ET PROCÉDÉ DE FABRICATION DU DISPOSITIF DE LEVAGE

(30) Priorität: 22.03.2019 DE 102019002039
(43) Veröffentlichungstag der Anmeldung: 26.01.2022
(73) Patentinhaber: Mann, David, 87700 Memmingen (DE)
(72) Erfinder: MANN, David, 87700 Memmingen (DE)
(74) Vertreter: Spengler, Robert
(86) Internationale Anmeldenummer: PCT/DE2020/100207
(87) Internationale Veröffentlichungsnummer: WO 2020/192838

(56) Entgegenhaltungen:
- WO-A1-99/16695
- DE-A1- 2 246 323
- US-A- 2 625 275
- US-A- 3 140 857
- US-A- 4 218 045

## Beschreibung

Die vorliegende Erfindung betrifft eine Hebevorrichtung mit Auslegern verstellbarer Länge, die jeweils einen ersten Endabschnitt und einen dem ersten Endabschnitt entgegengesetzten zweiten Endabschnitt aufweisen, wobei der zweite Endabschnitt in einem Lager gelenkig und drehbar gelagert ist. Bei der Hebevorrichtung handelt es sich insbesondere um einen Kran.

Im Bauwesen kommen die verschiedensten Hebevorrichtungen oder Kräne zum Heben von schweren Lasten zum Einsatz. Zur Steigerung der maximalen Traglast von Hebevorrichtungen ist es bekannt, mehrere Ausleger miteinander zu kombinieren.

So offenbart die DE 10 2012 210 112 B3 beispielsweise einen Mobilteleskopkran, der einen längenverstellbaren Ausleger mit mindestens drei Teilauslegern aufweist. Jeder der Teilausleger ist in einer Längsrichtung ausfahrbar und aus mindestens zwei Teilauslegerabschnitten aufgebaut. Quer zu der Längsrichtung im Abstand voneinander angeordnete Teilauslegerabschnitte bilden mit mindestens einem biegesteifen Verbindungselement jeweils einen Auslegerabschnitt. Mit zwei Teilauslegern ist der Ausleger an dem Oberwagen angelenkt. Durch diesen Aufbau des Auslegers wird eine Traglaststeigerung durch Erhöhung der Flächenträgheitsmomente des Auslegers erzielt. Darüber hinaus ist aus der DD 95 449 A5 ein ausfahrbarer Kranausleger in Rahmenbauweise bekannt, der zwei nebeneinander angeordnete Teilausleger aufweist. Diese sind über biegesteife Träger miteinander verbunden. Aus US 4 218 045 A ist eine Hebevorrichtung gemäß dem Oberbegriff des Anspruchs 1 bekannt.

Bei diesen bekannten Hebevorrichtungen kann zwar eine gewisse Traglaststeigerung erzielt werden. Allerdings bleibt die Ausladung bzw. Reichweite, bis zu der schwere Lasten mit den Hebevorrichtungen versetzt werden können, im Wesentlichen unverändert. Zudem sind bei diesen bekannten Hebevorrichtungen die Ausleger in ihrer Verschwenkbarkeit eingeschränkt, da sie lediglich innerhalb eines polaren Winkelbereichs von 0° bis 90° verkippbar sind.

Es ist daher die Aufgabe der vorliegenden Erfindung eine Hebevorrichtung zum Heben sehr schwerer Lasten zu schaffen, mit der Lasten gegenüber bekannten Hebevorrichtungen über größere Entfernungen versetzbar sind und die zudem über größere Winkelbereiche verschwenkbar ist als bekannte Hebevorrichtungen.

Diese Aufgabe wird durch eine Hebevorrichtung und durch ein Verfahren mit den Merkmalen der unabhängigen Ansprüche gelöst. Bevorzugte Ausführungsbeispiele sind Gegenstand der abhängigen Ansprüche.

Im Unterschied zu bekannten Hebevorrichtungen weist die Hebevorrichtung der vorliegenden Erfindung drei Ausleger mit einer verstellbaren Länge auf, bei denen einerseits die ersten Endabschnitte aller Ausleger gelenkig miteinander verbunden und bei denen andererseits die zweiten Endabschnitte in jeweiligen Lagern gelenkig und drehbar gelagert sind. Für jeden Ausleger oder zweiten Endabschnitt ist demnach ein jeweiliges individuelles Lager vorgesehen, in welchem jeder Ausleger oder zweite Endabschnitt individuell beweglich bzw. verkippbar und drehbar ist. Dabei sind alle Lager relativ zueinander an fixierten Positionen angeordnet, wobei sie vorzugsweise voneinander beabstandet sind. Mit anderen Worten sind die Positionen der bevorzugt beabstandeten Lager relativ zueinander unveränderlich oder starr bzw. fix. Weil die ersten Endabschnitte miteinander verbunden und die Positionen der Lager relativ zueinander fixiert sind, nimmt die Hebevorrichtung stets die Form eines Tetraeders ein, dessen Flächen von den Auslegern und Verbindungslinien zwischen den Lagern begrenzt oder eingeschlossen werden. Obwohl die Hebevorrichtung insbesondere die Form eines regelmäßigen oder symmetrischen Tetraeders annehmen kann, ist bei Verschwenken der Hebevorrichtung deren Form Änderungen unterworfen. Mithin nimmt die Hebevorrichtung im praktischen Einsatz zumeist eine unregelmäßige oder unsymmetrische bzw. asymmetrische bzw. irreguläre bzw. schiefe Tetraederform an. Im vorgenannten Sonderfall eines regelmäßigen oder symmetrischen Tetraeders bilden die drei Ausleger der Hebevorrichtung einen sogenannten Tripod oder Dreifuß bzw. Dreibein, wie er beispielsweise von Stativen mit drei Stativbeinen her bekannt ist, bei denen allerdings im Unterschied zur erfindungsgemäßen Hebevorrichtung nicht miteinander verbundene Endabschnitte der Stativbeine weder gelenkig noch drehbar gelagert sind. Zudem haben Stative im Gegensatz zur erfindungsgemäßen Hebevorrichtung aus statischen Gründen stets eine hochsymmetrische Grundstruktur. Ein derartiger Tripod zeichnet sich vor allem durch eine hohe Stabilität aus, wodurch die Hebevorrichtung insgesamt besonders stabil ist. Ferner ist bei jedem Ausleger der erfindungsgemäßen Hebevorrichtung wenigstens der erste Endabschnitt gegenüber dem zweiten Endabschnitt um die Längsachse des Auslegers verdrehbar. Mit anderen Worten hat der erste Endabschnitt jedes der Ausleger einen Rotationsfreiheitsgrad um die Längsachse des jeweiligen Auslegers. Mithin ist jeder der Ausleger dadurch in sich selbst verdrehbar ausgeführt. Zur Gewährleistung einer maximalen Beweglichkeit oder Verschwenkbarkeit der Hebevorrichtung ist jeder der ersten Endabschnitte in beliebiger Drehrichtung und um beliebige Winkel einschließlich eines Vollkreises um die Längsachse des jeweiligen Auslegers drehbar.

Die Ausleger der erfindungsgemäßen Hebevorrichtung werden aufgrund ihrer besonderen Konstruktion beim Heben von Lasten lediglich durch Zug- und Druckkräfte belastet, nicht jedoch durch Biegekräfte. Insgesamt resultiert daraus für die Hebevorrichtung der vorliegenden Erfindung eine sehr hohe Gesamtsteifigkeit. Auch deswegen ist die Hebevorrichtung insgesamt wesentlich stabiler und damit erheblich belastbarer als eine Hebevorrichtung mit nur einem Ausleger, der aus einem ähnlichen Material besteht und ähnliche Abmessungen aufweist wie die Ausleger der erfindungsgemäßen Hebevorrichtung. Mit der erfindungsgemäßen Hebevorrichtung lassen sich aus diesen Gründen nicht nur wesentlich schwerere Lasten heben als mit bekannten Hebevorrichtungen. Infolge der höheren Stabilität und höheren Belastbarkeit können die Ausleger der Hebevorrichtung vielmehr selbst bei schweren Lasten auf ihre größtmögliche Länge ausgefahren werden, so dass schwere Lasten über weitere Entfernungen versetzbar sind oder versetzt werden können als mit bekannten Hebevorrichtungen. Weil darüber hinaus nicht nur die ersten Endabschnitte gelenkig miteinander verbunden sondern auch die zweiten Endabschnitte in jeweiligen Lagern gelenkig und drehbar gelagert sind und weil ferner die ersten Endabschnitte gegenüber den zweiten Endabschnitten jeweiliger Ableger verdrehbar sind, wird im Zusammenspiel mit der variablen Länge bzw. der Längenverstellbarkeit der Ausleger eine Verschwenkbarkeit oder Beweglichkeit der erfindungsgemäßen Hebevorrichtung erreicht, die weder bei Stativen noch bei bekannten Hebevorrichtungen möglich ist. Insbesondere kommt es infolge des Zusammenspiels zwischen den Auslegern, bzw. deren Längenverstellbarkeit, deren gelenkiger Verbindung und gelenkiger Lagerung in separaten Lagern und der Verdrehbarkeit der ersten Endabschnitte gegenüber den jeweiligen zweiten Endabschnitten jeweiliger Ausleger, bei der Hebevorrichtung bei einer Längenänderung eines der Ausleger zu einer Zwangsführung der jeweiligen beiden anderen Ausleger. Mithin kann durch eine bloße Längenänderung nur eines der Ausleger eine räumliche Drehung des aus allen drei Auslegern bestehenden Gesamtsystems der Hebevorrichtung bewirkt werden.

Hierbei lässt sich die Längenverstellbarkeit der Ausleger beispielsweise dadurch erreichen, dass die Ausleger ähnlich einem Teleskop aus ineinander verschiebbaren Teilelementen aufgebaut sind, so dass die Ausleger durch Ineinanderschieben oder Auseinanderziehen der Teilelemente teleskopartig verkürzbar oder verlängerbar sind.

Besonders bevorzugt ist wenigstens einer der Ausleger sowohl um eine erste Achse als auch um eine um die erste Achse drehbare zweite Achse drehbar, wobei sich die erste Achse und die zweite Achse schneiden oder zueinander windschief sind, bzw. es wird wenigstens einer der Ausleger sowohl um eine erste Achse als auch um eine um die erste Achse drehbare zweite Achse drehbar ausgeführt, wobei sich die erste Achse und die zweite Achse schneiden oder zueinander windschief ausgeführt werden. Sofern sich die erste Achse und die zweite Achse schneiden, stehen dieselben aus Stabilitätsgründen bevorzugt aufeinander senkrecht bzw. sie sind zueinander normal. Dabei ist die erste Achse bevorzugt senkrecht bzw. vertikal ausgerichtet während die zweite Achse bevorzugt waagrecht bzw. horizontal ausgerichtet ist. Infolge dieser besonderen Drehbarkeit des Auslegers um die erste als auch um die zweite Achse sind bei der Hebevorrichtung der vorliegenden Erfindung die längenverstellbaren Ausleger fast uneingeschränkt im Raum beweglich und viel weiter verschwenkbar als dies bei bekannten Hebevorrichtungen der Fall ist. Insbesondere bei Ausführungsformen der Hebevorrichtung, bei denen jeder der Ausleger sowohl um eine jeweilige erste Achse als auch um eine jeweilige zweite Achse drehbar ist, von denen jede ihrerseits um die jeweilige erste Achse gedreht werden kann, sind die miteinander verbundenen ersten Endabschnitte innerhalb eines polaren Winkelbereichs von nahezu -90° bis +90° sowie innerhalb eines 360° umfassenden azimutalen Winkelbereichs beweglich. Bei einer derartigen Ausführungsform zeichnet sich die Hebevorrichtung durch eine maximal mögliche Verschwenkbarkeit oder Beweglichkeit aus. Dabei kann jeder der Ausleger insbesondere sowohl um eine jeweilige von drei zueinander parallelen ersten Achsen als auch um eine jeweilige in einer jeweiligen Ebene liegende zweite Achse drehbar sein, von denen jede ihrerseits um eine jeweilige der ersten Achsen drehbar ist. Beim Drehen um die jeweilige erste Achse verbleiben die zweiten Achsen bevorzugt innerhalb ihrer jeweiligen Ebene bzw. sie treten nicht aus dieser Ebene aus. Weil die ersten Achsen zueinander parallel sind wird jede der Ebenen, in welcher die zweiten Achsen liegen, von den ersten Achsen an drei Punkten durchstoßen, die innerhalb einer der Ebenen miteinander verbunden ein Dreieck bilden. Es können auch zwei der zweiten Achsen in derselben Ebene befindlich sein und die dritte der zweiten Achsen in einer von dieser Ebene verschiedenen Ebene. Zudem oder alternativ können die zweiten Achsen auch alle innerhalb einer bzw. derselben Ebene befindlich und/oder innerhalb einer bzw. derselben Ebene beweglich sein. Beispielsweise können alle ersten Achsen vertikal und zueinander parallel angeordnet sein, während alle zweiten Achsen innerhalb einer einzigen horizontalen Ebene befindlich und/oder beweglich sein können, zu der die ersten Achsen Normalen bilden.

Die einzelnen Lager können entweder alle gleich oder verschiedentlich ausgestaltet sein. Insbesondere kann es sich bei den Lagern um Kugellager handeln.

Ganz allgemein kann die Hebevorrichtung auf einem Untergrund angeordnet und dabei an diesem fixiert sein oder die Hebevorrichtung kann mobil ausgeführt sein. Bei dem Untergrund handelt es sich für gewöhnlich um den Erdboden, auf welchem die Hebevorrichtung aufgestellt bzw. abgestellt ist und der dieselbe unterstützt. Bei einer mobilen Ausführung kann die Hebevorrichtung auf einfache Weise an einen anderen Ort versetzt werden.

Zur Fixierung der Lager in zueinander unveränderlichen Positionen gibt es die verschiedensten Möglichkeiten. Beispielsweise kann wenigstens eines der Lager im Erdboden verankert sein bzw. werden. Insbesondere kann eines der Lager stationär ausgebildet sein, während die jeweiligen anderen beiden Lager um dieses stationäre Lager herum beweglich sind. Selbstverständlich können auch zwei oder alle Lager im Erdboden verankert sein oder werden.

Ferner können wenigstens zwei der Lager miteinander verbunden sein oder werden. Dies kann zum Beispiel durch ein längliches Element erfolgen, das nicht nur als Verbindungselement für die Lager sondern zugleich auch als Stabilisierungselement für die gesamte Hebevorrichtung dient. Auch hier ist es möglich, alle Lager mittels derartiger Verbindungselemente miteinander zu verbinden.

Des Weiteren können wenigstens zwei der Lager an derselben Unterlage angeordnet bzw. fixiert bzw. verankert sein oder werden, es können aber auch alle Lager an derselben Unterlage angeordnet bzw. fixiert bzw. verankert sein oder werden. Bei dieser Unterlage kann es sich um ein geeignetes Fundament wie zum Beispiel eine Betonplatte oder einen Betonsockel handeln. Auf diese Weise können zwei oder alle Lager als ein kompaktes Bauteil oder Bauelement ausgebildet oder innerhalb eines solchen integriert werden.

Außerdem können wenigstens zwei der Lager oder alle Lager auf unterschiedlichen Höhen angeordnet sein oder werden. In der Regel werden die Höhen durch die jeweils vorherrschenden Geländeprofile am Einsatzort der Hebevorrichtung bestimmt.

Besonders bevorzugt ist jedoch wenigstens einer der Ausleger und/oder eines der Lager ein Teil wenigstens eines Fahrzeuges oder wenigstens ein Fahrzeug beziehungsweise wird als ein solches vorgesehen. Insbesondere kann es sich bei dem Fahrzeug um ein selbstfahrendes Fahrzeug handeln, das einen Motor aufweisen kann. Dabei kann ein Oberwagen des Fahrzeugs als ein jeweiliges Lager für einen der zweiten Endabschnitte ausgebildet oder vorgesehen sein. Ferner ist es möglich, drei verschiedene bzw. individuelle Fahrzeuge vorzusehen, deren jeweiliger Oberwagen als Lager für jeweilige Ausleger bzw. deren zweite Endabschnitte dient. Innerhalb derselben Hebevorrichtung können darüber hinaus ein oder zwei Fahrzeuge mit einem Oberwagen und einem Unterwagen vorgesehen sein, während zugleich ein beziehungsweise zwei Fahrzeuge ohne Oberwagen in der Hebevorrichtung vorgesehen sind. Besonders bevorzugt handelt es sich bei den Fahrzeugen um Fahrzeugkräne, so dass bei einer besonders bevorzugten Ausführungsform des erfindungsgemäßen Verfahrens für wenigstens einen der Ausleger ein Fahrzeugkranausleger vorgesehen wird. Zusammenfassend kann die Hebevorrichtung als solche auf diese Weise als mobile Hebevorrichtung oder als Fahrzeug und insbesondere als selbstfahrendes Fahrzeug ausgebildet sein.

Oberwagen bekannter Fahrzeuge, und insbesondere Oberwagen von Fahrzeugkränen, sind für gewöhnlich mit einem Hubzylinder zur Hubverstellung von Auslegern sowie mit einem Drehantrieb mit einem Zahnkranz ausgestattet, der eine Drehung des Auslegers um eine senkrechte Achse ermöglicht. Eine solche Drehung des Auslegers ist in der Regel um einen vollen Kreis möglich. Sofern die Hebevorrichtung nun wenigstens einen derartigen Oberwagen aufweist, weil zum Beispiel ein bekannter Fahrzeugkran in die Hebevorrichtung integriert wurde oder drei einzelne bekannte Fahrzeugkräne zu einer Hebevorrichtung verbunden oder gekoppelt wurden, ist eine Trennung oder Entkopplung des im Oberwagen gelagerten Auslegers bzw. aller Ausleger von dieser Hubverstellung sowie vom Drehantrieb bzw. von dessen Zahnkranz vorteilhaft. Infolge der Trennung bzw. Entkopplung des Auslegers oder der Ausleger von der Hubverstellung und vom Drehantrieb kann bei einer Längenveränderung eines der Ausleger die oben erwähnte Zwangsführung der anderen Ausleger ungehindert erfolgen.

Grundsätzlich können die ersten Endabschnitte derart ausgebildet sein, dass sie unmittelbar miteinander verbindbar oder verbunden sind. Darüber hinaus können die ersten Endabschnitte lösbar oder unlösbar miteinander oder mit einem Kopplungsmittel verbunden sein. Bevorzugt ist hierbei eine Hebevorrichtung mit wenigstens einem Kopplungsmittel, das die ersten Endabschnitte gelenkig miteinander verbindet, wobei wenigstens einer der ersten Endabschnitte lösbar mit dem Kopplungsmittel verbunden ist. Bei einem entsprechenden Verfahren werden die ersten Endabschnitte mittels eines Kopplungsmittels gelenkig miteinander verbunden, wobei wenigstens einer der ersten Endabschnitte lösbar mit dem Kopplungsmittel verbunden wird. Es können aber auch zwei oder alle erste Endabschnitte mit dem Kopplungsmittel lösbar verbunden sein oder werden. Aufgrund der lösbaren Verbindung kann das Kopplungsmittel im Bedarfsfall von den Auslegern beziehungsweise den ersten Endabschnitten getrennt und anderweitig eingesetzt werden. Mittels eines derartigen Kopplungsmittels können vorteilhaft auch herkömmliche Hebevorrichtungen wie bereits existierende Kräne oder Mobilkräne auf einfache Weise zu einer erfindungsgemäßen Hebevorrichtung verbunden werden.

Um die maximale Verschwenkbarkeit der Hebevorrichtung zu gewährleisten, weist das Kopplungsmittel einer speziellen Ausführungsform bevorzugt wenigstens drei sukzessiv entlang einer Drehachse angeordnete und um dieselbe drehbare Teilelemente auf, wobei jeweils einer der ersten Endabschnitte mit einem jeweiligen der Teilelemente gelenkig verbunden ist.

In der Regel weisen Kräne Führungseinrichtungen mit Umlenkrollen für Tragseile auf. Entsprechend ist auch bei der erfindungsgemäßen Hebevorrichtung vorzugsweise wenigstens eine Führungseinrichtung für wenigstens ein Tragseil vorgesehen. Die Führungseinrichtung kann wenigstens eine Umlenkrolle aufweisen. Um nun ein freie Verschwenkbarkeit einer solchen Hebevorrichtung zu gewährleisten, ist die Führungseinrichtung vorteilhaft drehbar an dem Kopplungsmittel gelagert.

Vorteilhafterweise weist die Hebevorrichtung wenigstens eine Stabilisierungseinrichtung auf, wobei die Stabilisierungseinrichtung wenigstens ein Grundelement mit einer Längsachse aufweist, das in einer im Wesentlichen liegenden Orientierung mit wenigstens einem der Lager verbindbar ist, sowie wenigstens ein Verbindungsmittel zum lösbaren Verbinden des Grundelements mit dem Lager. Gemäß einer Ausführungsform des erfindungsgemäßen Verfahrens wird das Lager mit wenigstens einer Stabilisierungseinrichtung verbunden, die wenigstens ein Grundelement mit einer Längsachse sowie wenigstens ein Verbindungsmittel zum lösbaren Verbinden des Grundelements mit dem Lager aufweist, wobei das Grundelement im Wesentlichen liegend orientiert wird. Hierbei kann das liegend orientierte Grundelement, dessen Längsachse im Wesentlichen horizontal orientiert ist, auf einem die Hebevorrichtung bzw. die Lager tragenden Untergrund wie zum Beispiel dem Erdboden aufliegen oder von diesem Untergrund unterstützt oder beabstandet sein. Infolge der horizontalen Orientierung des Grundelementes kann bei Unterstützung durch den Untergrund je nach Länge des Grundelementes eine Vergrößerung der Aufstandsfläche oder Stützbasis des Lagers bzw. der Hebevorrichtung erreicht werden, welche die Aufstandsfläche der eigentlichen Hebevorrichtung um ein Vielfaches übertreffen kann. Entsprechend wird auch die Standsicherheit der Hebevorrichtung und insbesondere diejenige von mobilen Hebevorrichtungen erhöht. Auch mit vom Untergrund beabstandeten Grundelementen kann die Standsicherheit von Hebevorrichtungen erhöht werden, da eine zusätzliche strukturelle Versteifung oder Steifigkeit der Hebevorrichtung durch geeignetes Verbinden des Grundelements mit dem Lager erzielt werden kann.

Dabei erweist sich insbesondere die vergleichsweise simple Ausführung der Stabilisierungseinrichtung als vorteilhaft. So kann die Stabilisierungseinrichtung im einfachsten Fall lediglich ein längliches Grundelement und ein Verbindungsmittel aufweisen, mit dem das Grundelement, beispielsweise mit einem Ende, mit einem der Lager verbindbar ist. Im verbundenen Zustand kann sich das Grundelement von der Hebevorrichtung weg erstrecken. Damit wird die Stützbasis vor allem von mobilen Hebevorrichtungen vergrößert, da nunmehr zusätzliche Auflageflächen vorhanden sind.

Weil das Verbindungsmittel und/oder das Grundelement ferner zum Herstellen einer lösbaren Verbindung zwischen dem Grundelement und einem der Lager der Hebevorrichtung ausgebildet ist, ist es möglich, die Stabilisierungseinrichtung nur im Bedarfsfall einzusetzen und nur dann mit einem Lager der Hebevorrichtung zu verbinden, wenn besonders hohe Belastungen bei der Hebevorrichtung zu erwarten sind. Ansonsten kann die Stabilisierungseinrichtung von dem Lager getrennt auf bequeme und platzsparende Weise transportiert werden. Dabei kann das Verbindungsmittel als fester Bestandteil des Grundelementes ausgebildet sein bzw. das Verbindungsmittel kann Teil des Grundelements sein bzw. das Grundelement kann das Verbindungsmittel aufweisen oder das Verbindungsmittel kann als ein vom Grundelement getrenntes Bauteil ausgebildet sein.

Das Grundelement kann aus verschiedenen Materialen gefertigt sein. Beispielsweise kann das Grundelement zumindest teilweise oder vollständig aus einem stabilen Metall oder Kunststoff bestehen.

Als weiterer Vorteil einer Hebevorrichtung mit einer Stabilisierungseinrichtung erweist sich die Möglichkeit, die Hebevorrichtung durch das Vorsehen zusätzlichen Ballastes noch weiter zu stabilisieren. Besonders bevorzugt weist die Hebevorrichtung daher wenigstens einen Ballastkörper oder Gewichtskörper, der zum Anordnen am Grundelement vorgesehen ist, oder wenigstens einen Ballastkörper oder Gewichtskörper auf, der zum Anordnen am Grundelement vorgesehen und entlang des Grundelements auf verschiedene Positionen verschiebbar ist. Sofern sich der Gewichtskörper an verschiedenen Positionen am Grundelement anordnen lässt weil er beispielsweise entlang des Grundelementes verschiebbar oder verfahrbar ausgeführt ist, ist ein optimiertes Austarieren der Stabilisierungseinrichtung möglich, so dass zu erwartenden Belastungen der Hebevorrichtung bestmöglich entgegengewirkt werden kann. Insbesondere kann der Gewichtskörper funktional mit dem Grundelement oder der Stabilisierungseinrichtung integriert sein und einen funktionalen Teil des Grundelements oder der Stabilisierungseinrichtung bilden. So kann beispielsweise ein zwei oder mehr Grundelemente verbindendes Verbindungselement zugleich als funktional integrierter Gewichtskörper vorgesehen sein. Ferner kann der Gewichtskörper von dem Grundelement oder der Stabilisierungseinrichtung trennbar ausgeführt sein. Beispielsweise kann die Stabilisierungseinrichtung eine Klappstütze mit einer aufklappbaren Ablage für den Gewichtskörper aufweisen. Eine solche Klappstütze kann entlang des länglichen Grundelementes verschiebbar ausgebildet oder am Grundelement fest angebracht oder fixiert sein. Sofern zwei oder mehrere solcher Klappstützen vorliegen, können mit diesen auch längliche Gewichtskörper unterstützt werden, die in jeweiligen Abschnitten von den Ablagen unterstützt werden und sich ansonsten zwischen den Ablagen der Klappstützen erstrecken.

Vorzugsweise ist das Grundelement als Gitterkonstruktion, insbesondere nach Art eines Fachwerks bzw. als Fachwerkgitter, ausgebildet und/oder das Grundelement weist einen hohlen Innenraum auf und/oder das Grundelement weist eine gerade oder eine gebogene Form auf. Mittels einer Gitterkonstruktion oder eines Fachwerkgitters ist eine mechanisch besonders stabile und zugleich leichte Ausführung des Grundelementes realisierbar. Entsprechend trägt ein hohler Innenraum des Grundelements zu einer Gewichtsreduktion bei. Zudem kann ein solcher Hohlraum als Stauraum für verschiedene Werkzeuge und Materialien nicht nur während des Transports der Stabilisierungseinrichtung oder der Hebevorrichtung sondern auch zur Aufnahme von Gewichtskörpern verwendet werden. Während ein gerades Grundelement durch einen möglichst geringen Materialbedarf bei größtmöglicher Erstreckung gekennzeichnet ist, lässt sich die Stabilisierungseinrichtung mit Grundelementen, die eine gebogene Form aufweisen, an lokale Bodenverhältnisse am Einsatzort der Hebevorrichtung anpassen.

Besonders bevorzugt weist die Hebevorrichtung eine Stabilisierungseinrichtung mit wenigstens einem am Grundelement angeordneten Gehäusekörper auf, in welchem das Verbindungsmittel in einem Ruhezustand aufgenommen ist und aus welchem das Verbindungsmittel wenigstens teilweise oder vollständig ausfahrbar oder ausklappbar ist. Im Gegensatz zu Stabilisierungseinrichtungen, bei denen das Verbindungsmittel stets freiliegend ausgeführt ist kann eine derartige Stabilisierungseinrichtung besonders platzsparend und bequem transportiert werden, wenn das Verbindungsmittel im Ruhezustand in dem Gehäusekörper aufgenommen ist. Dabei kann der Gehäusekörper fest am Grundelement angebracht oder entlang desselben verschiebbar und an verschiedenen Positionen fixierbar sein.

Grundsätzlich kann das Grundelement derart orientiert werden, dass dessen Längsachse zu einer Längsachse oder einer Querachse eines Lagers, beispielsweise eines Unterwagens, im Wesentlichen parallel ist oder dass dessen Längsachse mit der Längsachse des Lagers einen Winkel bildet. Im Falle einer mobilen Hebevorrichtung kann mit Bezug auf die Fahrtrichtung, die in der Regel mit Längsachsen der Lager zusammenfällt, das Grundelement mit anderen Worten vor oder hinter dem Lager angeordnet werden, wobei sich die Längsachse des Grundelements parallel zur Querachse des Lagers erstrecken kann. Andererseits kann das Grundelement bezüglich der Fahrtrichtung auch links und rechts vom Lager oder Unterwagen angeordnet werden, wobei sich die Längsachse des Grundelements parallel zur Längsachse des Lagers oder Unterwagens erstrecken kann. Zudem kann das Grundelement derart orientiert sein, dass dessen Längsachse weder zur Längs- noch zur Querachse des Lagers parallel ist sondern mit diesen jeweilige Winkel bildet. Für gewöhnlich erstreckt sich ein derart orientiertes Grundelement ausgehend von einer Ecke des Lagers.

Viele Ausführungsformen der Stabilisierungseinrichtung weisen mehr als ein Grundelement auf, die je nach den Erfordernissen des jeweiligen Einsatzes und der Hebevorrichtung auf verschiedene Arten relativ zueinander angeordnet sein können. So können Längsachsen wenigstens zweier Grundelemente zueinander parallel oder unter einem Winkel zueinander ausgerichtet oder auf unterschiedlichen Höhen angeordnet sein. Zwei Grundelemente mit zueinander parallelen Längsachsen können beispielsweise bezüglich der Fahrtrichtung einer mobilen Hebevorrichtung links und rechts eines der Lager oder vor und hinter dem Lager angeordnet sein. Im ersten Fall sind die Längsachsen der Grundelemente vorzugsweise parallel zur Längsachse des Lagers orientiert während sie im zweiten Fall vorzugsweise zur Querachse des Lagers orientiert sind. Allerdings können die zueinander parallelen Längsachsen der Grundelemente mit der Längsachse bzw. der Querachse des Lagers auch jeweilige Winkel einschließen. Insbesondere können in Bezug auf die Fahrtrichtung der Hebevorrichtung sowohl vor und hinter dem Lager zwei erste Grundelemente als auch rechts und links des Lages zwei zweite Grundelemente vorgesehen sein, wobei die Längsachsen der ersten Grundelemente zur Querachse des Lagers parallel und die Längsachsen der zweiten Grundelemente zur Längsachse des Lagers parallel orientiert sind.

Ferner kann sich ausgehend von einer vorderen linken als auch einer rechten Ecke des Lagers sowie ausgehend von einer hinteren linken als auch rechten Ecke des Lagers ein jeweiliges Grundelement erstrecken, dessen Längsachse weder zur Längs- noch zur Querachse des Lagers parallel ist sondern mit diesen jeweilige Winkel bildet. Dabei können die Winkel, welche die Längsachsen der jeweiligen Grundelemente mit der Längs- und Querachse des Lagers bilden für jedes der Grundelemente verschieden sein.

Mit Grundelementen, deren Längsachsen sich auf unterschiedlichen Höhen befinden, kann zudem eine Art Durchgang für Personal gebildet werden, was insbesondere bei Stabilisierungseinrichtungen, deren Grundelemente ein Lager rahmenartig umschließen, von Vorteil sein kann.

Vorzugsweise ist der Winkel, unter dem die Längsachsen der Grundelemente zueinander ausgerichtet sind, veränderbar oder verstellbar. Hierdurch wird eine größere Flexibilität der Stabilisierungseinrichtung im Hinblick auf unterschiedliche Gegebenheiten beim Einsatz der Hebevorrichtung sowie unterschiedliche Geländeformen des Einsatzortes erreicht. Grundsätzlich kann der Winkel zwischen den Längsachsen der Grundelemente ein spitzer, ein stumpfer oder ein rechter Winkel sein.

Vorteilhafterweise wird wenigstens einer der Ausleger vorgespannt bzw. räumlich vorgespannt oder es werden alle Ausleger vorgespannt bzw. räumlich vorgespannt. Dies kann beispielsweise durch ein in sich verdrehen eines der Ausleger oder aller Ausleger erfolgen. Bei Vorhandensein eines Hydraulikzylinders zur Hubverstellung des Auslegers kann eine solche Vorspannung auch mittels des Hydraulikzylinders erzeugt werden. Dementsprechend ist bei der Hebevorrichtung vorteilhaft wenigstens einer der Ausleger vorspannbar ausgeführt oder es sind alle Ausleger vorspannbar ausgeführt. Durch das Vorspannen wenigstens eines der Ausleger ist eine Optimierung der Gesamtsteifigkeit des Systems der Hebevorrichtung möglich, und zwar sowohl im statischen als auch im dynamischen Zustand derselben. Insbesondere kann mit Vorspannungen einer Durchbiegung der Ausleger entgegengewirkt und ein Abknicken derselben bei starken Belastungen verhindert werden.

Nachfolgend wird die Erfindung anhand von bevorzugten Ausführungsbeispielen unter Zuhilfenahme von Figuren näher erläutert. Dabei zeigen:
- Figur 1: eine Hebevorrichtung;
- Figur 2: eine mobile Hebevorrichtung;
- Figur 3: eine weitere Hebevorrichtung;
- Figur 4: eine im Untergrund verankerbare Hebevorrichtung;
- Figur 5: eine aus miteinander gekoppelten Fahrzeugkränen zusammengesetzte Hebevorrichtung;
- Figur 6: die Hebevorrichtung der Figur 5 beim Windkraftanlagenbau;
- Figur 7: eine Kopplungseinheit mit einem zylindrischen Mittelkörper;
- Figur 8: eine kugelförmige Kopplungseinheit;
- Figur 9: eine Kopplungseinheit mit drehbaren Teilelementen;
- Figur 10: eine Hebevorrichtung mit einer Stabilisierungseinrichtung für Fahrzeugkräne;
- Figur 11: eine Hebevorrichtung mit umfänglich stabilisierten Fahrzeugkränen;
- Figur 12: Unterwagen mit verschiedentlich konfigurierten Stabilisierungseinrichtungen;
- Figur 13: eine Stabilisierungseinrichtung;
- Figur 14: eine ausfahrbare Greifvorrichtung.

Eine erste Ausführungsform einer Hebevorrichtung 1 ist in der Figur 1 in der Seitenansicht, in der Draufsicht und in einer räumlichen Darstellung gezeigt. Obwohl die Hebevorrichtung 1 für einen Einsatz als Kran vorgesehen ist, sind in der Figur zur besseren Darstellung ihrer wesentlichen Komponenten krantypische Bauteile wie Trag- oder Hubseil und dazugehörige Rollen oder Umlenkrollen nicht gezeigt.

Die Hebevorrichtung 1 weist drei längliche Ausleger 2 mit teleskopartig ineinander verschiebbaren Teleskopelementen 3 auf, wobei jeweils eines der Teleskopelemente 3 jedes Auslegers 2 zusätzlich mit einer festen Gitterspitze 3a versehen ist. Beim Ineinanderschieben oder Auseinanderziehen der Teleskopelemente 3 wird eine Gesamtlänge der Ausleger 2 entsprechend geändert bzw. durch Verschieben der Teleskopelemente 3 relativ zueinander ist die Länge der Ausleger 2 ein- oder verstellbar. Zudem sind die Teleskopelemente 3 der Ausleger 2 um eine Längsachse des jeweiligen Auslegers 2 gegeneinander verdrehbar ausgeführt, so dass jeder Ausleger 2 in sich verdrehbar ist. Jeder der Ausleger 2 weist einen an der festen Gitterspitze 3a anschließenden ersten Endabschnitt 4 und einen diesem entgegengesetzten zweiten Endabschnitt 5 auf. Bei Verdrehen der Teleskopelemente 3 gegeneinander werden auch die jeweiligen ersten Endabschnitte 4 und die zweiten Endabschnitte 5 eines jeweiligen Auslegers 2 gegeneinander verdreht. Während die ersten Endabschnitte 4 aller Ausleger 2 mittels eines Kopplungselementes oder Kopplungsmittels 6 gelenkig miteinander verbunden sind, sind die zweiten Endabschnitte 5 in jeweiligen Lagern 7 gelenkig und drehbar gelagert. Dabei sind die Lager 7 bei der gezeigten Ausführungsform der Hebevorrichtung 1 an Ecken eines gleichseitigen Dreiecks angeordnet und durch auf dem Untergrund aufliegende längliche, gitterförmige Stabilisierungselemente 8 miteinander verbunden. Infolge der die Lager 7 verbindenden Stabilisierungselemente 8 sind die Positionen der drei Lager 7 relativ zueinander unveränderlich bzw. fixiert bzw. starr. Auf den Stabilisierungselementen 8 sind ferner Ballast- oder Gewichtskörper 9 zur zusätzlichen Stabilisierung der Hebevorrichtung 1 angeordnet.

Das Kopplungsmittel 6 weist im Wesentlichen eine zylinderförmige Außenform auf. In das Kopplungsmittel 6 sind in gleichen Winkelabständen drei Ausnehmungen 10 ausgebildet. In jede der Ausnehmungen 10 greift ein jeweiliger der Ausleger 2 mit seinem ersten Endabschnitt 4 ein und ist mit diesem im Inneren des Kopplungsmittels 6 gelenkig mit demselben verbunden bzw. am Kopplungsmittel 6 angelenkt. Somit ist jeder der Ausleger 2 bezüglich des Kopplungsmittels 6 innerhalb einer jeweiligen gedachten Ebene verkippbar, wobei sich alle drei dieser Ebenen in einer Längsachse des Kopplungsmittels 6 schneiden bzw. wobei die Längsachse des Kopplungsmittels 6 zu jeder dieser Ebenen zugehörig ist. Von der Längsachse des Kopplungsmittels 6 wird jede dieser gedachten Ebenen in zwei Teilbereiche unterteilt, wobei die Ausleger 2 jeweils innerhalb nur eines dieser Teilbereiche einer jeweiligen Ebene verkippbar sind. Da die drei Ausnehmungen 10 in gleichen Winkelabständen ausgebildet sind, schließen sowohl diejenigen Teilbereiche der Ebenen, in denen sich die Ausleger 2 bewegen, untereinander Winkel von 120° ein, als auch diejenigen Teilebenen der Ebenen, in denen sich die Ausleger 2 nicht bewegen.

Die Lager 7 hingegen weisen jeweils ein Basiselement oder eine Basis 11 und ein auf dieser angeordnetes bzw. aufgesetztes und um eine senkrechte Achse drehbares Drehelement 12 auf. In den Drehelementen 12 ist jeweils eine Nut 13 ausgebildet, wobei jeweils ein Ausleger 3 mit seinem zweiten Endabschnitt 5 in die Nut 13 eines jeweiligen der Drehelemente 12 eingreift und innerhalb derselben um eine waagrechte Achse drehbar gelagert oder angelenkt ist. Mithin ist infolge der Drehbarkeit der Drehelemente 12 jeder der Ausleger 2 mit seinem zweiten Endabschnitt 5 in einem jeweiligen der Lager 7 gelenkig und drehbar gelagert.

Da jedes Drehelement 12 um die senkrechte Achse prinzipiell einen Vollkreis und der jeweilige am Drehelement 12 angelenkte Ausleger 2 um die waagrechte Achse einen Halbkreis beschreiben kann, können die Ausleger 2 bei fehlendem Kopplungsmittel 6, also wenn deren ersten Endabschnitte 4 nicht miteinander gekoppelt sind, im gesamten Raum oberhalb eines die Hebevorrichtung 1 unterstützenden oder tragenden Untergrundes verschwenkt werden. Allerdings sind alle Ausleger 2 infolge des Kopplungsmittels 6 zum einen mit ihren ersten Endabschnitten 4 miteinander gekoppelt und zum anderen infolge der Fixierung der Positionen der Lager 7 relativ zueinander, in denen ihre zweiten Endabschnitte 5 jeweils gelagert sind. Keiner der Ausleger 2 kann deswegen verschwenkt oder in seiner Länge verändert werden, ohne dass sich dies auf die die anderen Ausleger 2 auswirkt und dass auch die anderen Ausleger 2 entsprechende Längenänderungen oder Verschwenkungen bzw. Bewegungen vollführen bzw. diesen folgen. Infolge dieses Zusammenspiels zwischen den Auslegern 2, die eine Folge von deren Längenverstellbarkeit, der gelenkigen Verbindung ihrer ersten Endabschnitte 4, der gelenkigen und drehbaren Lagerung ihrer zweiten Endabschnitte 5 in relativ fest zueinander positionierten Lagern 7 sowie der Verdrehbarkeit der Ausleger 2 in sich selbst bzw. der ersten Endabschnitte 4 und der zweiten Endabschnitte 5 gegeneinander ist, kommt es bei der Hebevorrichtung 1 bei einer Längenänderung eines der Ausleger 2 zu einer Zwangsführung der jeweiligen beiden anderen Ausleger 2. Vor allem aber gewährleistet dieses Zusammenspiel der drei Ausleger 2 eine hohe Verschwenkbarkeit bzw. Beweglichkeit der Hebevorrichtung 1 bei konstant hohen Steifigkeitswerten des Gesamtsystems. Dabei wälzt sich das Kopplungsmittel 6 beim Verschwenken der Hebevorrichtung 1 im Raum ab, und zwar einmal bei jeder Umdrehung der Hebevorrichtung um einen vollen Kreis in azimutaler Richtung.

Zudem nimmt die Hebevorrichtung 1 für jede Stellung der miteinander gekoppelten Ausleger 2, also unabhängig davon, wie die Ausleger 2 gerade verschwenkt oder positioniert sind, zu jeder Zeit die Form eines zumeist schiefen Tetraeders ein, dessen Flächen von den Auslegern 2 und den Stabilisierungselementen 8 zwischen den Lagern 7 begrenzt oder eingeschlossen werden. Die Ausleger 2 bilden somit unabhängig von deren spezifischer Stellung stets einen Tripod oder einen Dreifuß bzw. ein Dreibein, was der Hebevorrichtung 1 insgesamt eine hohe Stabilität verleiht. Beim Heben von Lasten werden die länglichen Ausleger 2 somit lediglich durch Zug- und Druckkräfte und nicht durch Biegekräfte belastet. Insgesamt ergibt sich für die Hebevorrichtung 1 dadurch eine sehr hohe Gesamtsteifigkeit. Aus diesen Gründen lassen sich mit der Hebevorrichtung 1 wesentlich schwerere Lasten heben als mit bekannten Kränen, wobei die Ausleger 2 der Hebevorrichtung 1 auch beim Heben von sehr schweren Lasten auf ihre größtmögliche Länge ausgefahren werden können und schwere Lasten daher auch über vergleichsweise weite Entfernungen versetzbar sind.

Die in der Figur 1 dargestellte Hebevorrichtung 1 ist zum Anordnen auf einem beliebigen Untergrund, wie zum Beispiel dem Erdboden, vorgesehen. Sie kann dabei einfach auf dem Untergrund oder Erdboden aufliegen oder aber mit dem Untergrund oder Erdboden verankert sein. Da Hebevorrichtungen oder Kräne oftmals an verschiedenen Standorten eingesetzt werden müssen ist es von Vorteil, wenn die Hebevorrichtung oder der Kran möglichst einfach den Standort wechseln kann oder mobil ist.

Eine derartige mobile Hebevorrichtung 14 zeigt die Figur 2. Die Hebevorrichtung 14 entspricht in ihrem Aufbau demjenigen der Hebevorrichtung 1 der Figur 1. Allerdings sind im Unterschied zu dieser bei der Hebevorrichtung 14 die Lager 7 auf fahrbaren bzw. mobilen Untersätzen angeordnet. Bei besagten fahrbaren Untersätzen handelt es sich im vorliegenden Fall um Raupenfahrwerke 15. Es versteht sich, dass die fahrbaren Untersätze auch anders ausgebildet sein können, beispielsweise als sogenannte Self Propelled Modular Transporter oder SPMT. Jedes Lager 7 bzw. jede Basis 11 ist dabei gegenüber dem jeweiligen Raupenfahrwerk 15, auf dem es angeordnet ist, um eine senkrechte Achse verdrehbar. Jedes der Raupenfahrwerke 15 weist jeweils ein Gleiskettenpaar mit zwei parallelen Gleisketten 16 auf, die um Rollen 17 geschlungen und wahlweise gleichsinnig oder gegenläufig um diese Rollen 17 beweglich sind. Ein gegenläufiges Bewegen der Gleisketten 16 eines Gleiskettenpaares bewirkt eine Drehung des jeweiligen Raupenfahrwerkes 15 um seine Hochachse bzw. um eine vertikale Drehachse. Das jeweilige auf diesem Raupenfahrwerk 15 angeordnete Lager 7 wird allerdings aufgrund seiner Kopplung durch die Stabilisierungselemente 8 mit den benachbarten Lagern 7 daran gehindert, der Drehung des Raupenfahrwerks 15 zu folgen. Somit kann sich das Raupenfahrwerk 15 in beliebiger Drehrichtung frei unter dem Lager 7 hinweg drehen. Auf diese Weise ist es beispielsweise möglich, alle drei Raupenfahrwerke 15 in die in der Figur 2 gezeigten Stellungen zu bringen, in welcher deren jeweiligen Gleiskettenpaare zueinander gewinkelt ausgerichtet sind, so dass die Hebevorrichtung 14 als Ganzes gedreht werden kann. Zum geradlinigen Bewegen der Hebevorrichtung 14 werden die Gleiskettenpaare gleich ausgerichtet, so dass sie im Wesentlichen zueinander parallel stehen.

Figur 3 zeigt wiederum eine stationäre bzw. nicht mobile Hebevorrichtung 18 mit drei teleskopartig verlängerbaren Auslegern 19 mit ersten Endabschnitten 20 und zweiten Endabschnitten 21. Allerdings weisen die Ausleger 19 im Unterschied zu den Auslegern 2 der in der Figur 1 gezeigten Hebevorrichtung 1 nicht nur zwei sondern eine Mehrzahl teleskopartig ineinander verschiebbarer Teleskopelemente pro Ausleger 19 auf. Ferner sind die Ausleger 19 ohne feste Gitterspitzen ausgebildet. Wie bei der Hebevorrichtung 1 sind die ersten Endabschnitte 20 mittels eines Kopplungsmittels 6 gelenkig miteinander verbunden. Anders als in den Figuren 1 und 2 ist in der Figur 3 allerdings eine an dem Kopplungsmittel 6 der Hebevorrichtung 18 angeordnete Führungseinrichtung 22 für ein Tragseil 23 zu sehen, das zum Heben und Tragen von Lasten vorgesehen ist. Dabei ist die Führungseinrichtung 22 gegenüber dem Kopplungsmittel 6 verdrehbar bzw. gelenkig an dem Kopplungsmittel 6 angeordnet, damit bei Verdrehen der Hebevorrichtung 18 die Führung des Tragseiles 23 nicht beeinträchtigt wird. Vor allem aber unterscheidet sich die Hebevorrichtung 18 von der Hebevorrichtung 1 durch anders ausgebildete Lager 24, in denen die zweiten Endabschnitte 21 jeweils gelenkig gelagert sind. Zwar weisen auch die Lager 24 der Hebevorrichtung 18 eine Basis 25 und ein auf der Basis 25 um eine senkrechte erste Achse drehbar gelagertes Drehelement auf, das vorliegend wie ein Oberwagen 26 bekannter mobiler Kräne ausgebildet ist. Allerdings sind die Ausleger 19 mit ihren jeweiligen zweiten Endabschnitten 21 in den jeweiligen Lagern 24 nunmehr um eine waagrechte zweite Achse drehbar gelagert, welche die erste Achse, um die das Drehelement bzw. der Oberwagen 26 drehbar ist, nicht schneidet bzw. zu dieser windschief orientiert ist. Zum Verschwenken der Ausleger 19 um diese waagrechte zweite Achse weisen die Lager 24 jeweilige hydraulisch oder pneumatisch betriebene Aktuatoren 27 auf. Wie bei der Hebevorrichtung 1 sind die Lager 24 durch auf dem Boden oder Untergrund aufliegende gitterförmige Stabilisierungselemente 8 quadratischen Querschnitts miteinander verbunden, deren einander endgegengesetzte Enden mit jeweiligen Basen 25 einander benachbarter Lager 24 verbunden sind. Auf diese Weise sind die Lager 24 in ihren Positionen relativ zueinander fixiert bzw. die Positionen oder Anordnungen der Lager 24 relativ zueinander sind unveränderlich. Dabei nehmen die Lager 24 vorliegend Positionen an den Ecken eines gleichseitigen Dreiecks ein.

Um die Positionen der Lager relativ zueinander auf unveränderlichen Positionen zu fixieren ist es nicht unbedingt notwendig, die Lager miteinander zu verbinden. Als Beispiel hierfür ist in der Figur 4 eine Hebevorrichtung 28 dargestellt, die ohne Stabilisierungselemente auskommt und die mit Ausnahme der Lager 29 ansonsten in ihrem Aufbau mit der Hebevorrichtung 18 der Figur 3 identisch ist. Während die Lager 29 jeweilige den Drehelementen oder Oberwagen 26 der Lager 24 der Hebevorrichtung 18 identische Oberwagen 26 aufweisen, sind Basiselemente oder Basen 30, auf denen die Oberwagen 26 um eine senkrechte Achse drehbar angeordnet sind, spornartig verlängert ausgebildet. Die spornartigen Basen 30 sind als Erdanker bzw. als Bodenanker vorgesehen und können in einem die Hebevorrichtung 28 tragenden Untergrund wie zum Beispiel dem Erdboden versenkt und darin verankert werden, so dass die Positionen der Lager 29 relativ zueinander unveränderlich fixiert sind, ohne dass die Lager 29 zu diesem Zweck direkt miteinander verbunden wären. Ferner kann die Hebevorrichtung 28 mittels der Basen 30 an einer geeigneten Unterlage wie zum Beispiel einem Betonfundament, einem Betonsockel oder einer Betonplatte verankert oder befestigt werden.

Als weiteres Beispiel für eine mobile Hebevorrichtung zeigt die Figur 5 eine Hebevorrichtung 31, die in ihrem Aufbau bis auf die Drehelemente bzw. Oberwagen 26 tragende Basen 32 und deren Fixierung zueinander mit der in der Figur 4 dargestellten Hebevorrichtung 28 identisch ist. Im Unterschied zur Hebevorrichtung 28 sind bei der Hebevorrichtung 31 jeweilige Unterwagen bekannter Mobilkräne zum Tragen der Drehelemente oder Oberwagen 26 und damit als Basen 32 für aus den Drehelementen bzw. Oberwagen 26 und den Basen 32 gebildete Lager vorgesehen. Wie bei bekannten Mobilkränen üblich weisen die Unterwagen oder Basen 32 beidseitig jeweils zwei Stützträger 33 auf, an deren freiem Ende jeweils ein Stützzylinder oder eine Druckspindel zur Zusatzabstützung des Unterwagens oder der Basis 32 vorgesehen ist. Die Drehelemente oder Oberwagen 26 sind dabei wie Oberwagen bekannter Mobilkräne auf den jeweiligen Unterwagen oder Basen 32 drehbar angeordnet. Zur Fixierung der Positionen der Unterwagen oder Basen 32 relativ zueinander sind drei längliche, gitterförmige Stabilisierungselemente 34 vorgesehen, die ein gleichseitiges Dreieck bildend angeordnet und mittels an den Ecken des Dreiecks befindlichen Verbindungsmitteln 34a miteinander verbunden sind. Dabei übertrifft die Länge der Stabilisierungselemente 34 diejenige der Unterwagen oder Basen 32, von denen jeder oder jede außerhalb des Dreiecks parallel zu einem jeweiligen der Stabilisierungselemente 34 angeordnet und über den Stützzylinder oder die Druckspindel mit diesem verbunden ist. Für die weitere Abstützung erstrecken sich an den Stabilisierungselementen 34 abgewandten Seiten der Unterwagen oder Basen 32 kürzere Stabilisierungselemente 35 parallel zu den jeweiligen Unterwagen oder Basen 32, wo sie wie die Stabilisierungselemente 34 mit den Stützzylindern oder Druckspindeln der Stützträger an dieser Seite des Unterwagen oder der Basen 32 verbunden sind. Sowohl die Stabilisierungselemente 34 als auch die Verbindungsmittel 34a und die Stabilisierungselemente 35 liegen dabei auf dem die Hebevorrichtung 31 tragenden Untergrund bzw. auf dem Erdboden auf. Um die Standfestigkeit der Hebevorrichtung 31 noch weiter zu erhöhen, können insbesondere die Verbindungsmittel 34a besonders schwer oder als Ballastkörper ausgebildet sein. Optional kann auf die Stabilisierungselemente 35 auch verzichtet werden.

Die Hebevorrichtung 31 der Figur 5 bringt den besonderen Vorteil mit sich, dass sie an beliebigen Orten ohne großen Aufwand durch geeignetes Koppeln oder Verbinden von bekannten Mobilkränen zusammen- oder aufgebaut werden kann. Während beispielsweise der Aufbau eines Gittermastraupenkranes umständlich ist und einen großen Aufwand und viel Zeit erfordert, kann die Hebevorrichtung 31 bequem und auf einfache und schnelle Weise durch geeignetes Anordnen oder Platzieren von drei bekannten Mobilkränen und deren Verbinden mittels eines Kopplungsmittels 6 und Stabilisierungselementen 34 hergestellt werden.

Ein Beispiel für den Einsatz einer aus drei bekannten Mobilkränen zusammengesetzten Hebevorrichtung 36 zeigt die Figur 6, in der das Errichten einer Windkraftanlage 37 mittels der Hebevorrichtung 36 einmal in räumlicher Darstellung und einmal in der Draufsicht dargestellt ist. Infolge der Höhe derartiger Windkraftanlagen 37 und der Schwere ihrer Bauteile sind zu deren Bau in der Praxis spezielle Kräne notwendig, wie zum Beispiel die oben erwähnten Gittermastraupenkräne. Derartige Spezialkräne können allerdings nur schwierig und mit viel Aufwand für den Bau von Windkraftanlagen 37 bereitgestellt werden. All diese Schwierigkeiten treten bei der aus drei miteinander gekoppelten bekannten Mobilkränen zusammengesetzten Hebevorrichtung 36 nicht auf.

Bei allen bisherigen Ausführungsbeispielen wurde für das gelenkige Verbinden der ersten Endabschnitte der Ausleger jeweils das gleiche Kopplungsmittel 6 verwendet. In der Figur 7 ist nun ein anders ausgeführtes Kopplungsmittel 38 zu sehen. Im Wesentlichen besteht das Kopplungsmittel 38 aus einem zylindrischen Mittelkörper 39, aus dessen Mantelfläche in gleichen Winkelabständen drei flossen- oder finnenartige Vorsprünge 40 hervorragen. Jeder Vorsprung 40 ist mit einer Durchgangsbohrung 41 versehen, so dass an jedem der Vorsprünge 40 ein erster Endabschnitt 4 eines jeweiligen Auslegers 2 angelenkt werden kann.

Ein kugelförmiges Kopplungsmittel 42 ist hingegen in der Figur 8 in drei verschiedenen Ansichten dargestellt. In gleichen Winkelabständen weist das Kopplungsmittel 42 nutartige Ausnehmungen oder Nuten 43 auf, in welche jeweilige erste Endabschnitte 20 von Auslegern 19 eingreifen und darin gelenkig mit dem Kopplungsmittel 42 verbunden bzw. darin angelenkt sind.

Hingegen ist in der Figur 9 ein Kopplungsmittel 44 dargestellt, das drei Teilelemente 45 aufweist, die sukzessiv entlang einer Drehachse angeordnet sind. Alle drei Teilelemente 45 sind um diese Drehachse drehbar. Jeweils ein erster Endabschnitt 20 eines Auslegers 19 ist mit einem jeweiligen der Teilelemente 45 gelenkig verbunden, im vorliegenden Fall mittels eines Gabelgelenks. Alle drei ersten Endabschnitte 20 sind dabei um jeweilige zueinander parallele, quer zur Drehachse der Teilelemente 45 orientierte Drehachsen drehbar.

Anstelle von einfachen gitterförmigen Stabilisierungselementen können zu einer Hebevorrichtung 46 gekoppelte Mobilkräne auch mittels einer komplexeren Stabilisierungseinrichtung 46a in ihrer Position relativ zueinander fixiert werden, wie sie die Figur 10 beispielhaft zeigt. Bei der Stabilisierungseinrichtung 46a ist für jeden Unterwagen 47 eine jeweilige Aufnahme 48 vorgesehen, in welche der Unterwagen 47 einfahren kann und in welcher der Unterwagen 47 fixiert oder befestigt wird. Hierfür kann die Aufnahme 48 beispielsweise mit einem Klemmmechanismus ausgestattet sein. Die Aufnahmen 48 sind ihrerseits mittels Stangen 49, die im vorliegenden Fall längenveränderlich sind, verbunden und dadurch in ihren Positionen relativ zueinander fixiert.

Figur 11 zeigt ebenfalls drei zu einer Hebevorrichtung 50 gekoppelte Mobilkräne 51 mit jeweiligen Unterwagen 52. Jeder Unterwagen 52 befindet sich innerhalb eines aus auf dem Boden bzw. Untergrund aufliegenden Stabilisierungselementen 8 gebildeten Rechtecks, wobei parallel zur Längsachse des jeweiligen Unterwagens 52 orientierte Stabilisierungselemente 8 an Stützzylindern oder Druckspindeln desselben mit diesem verbunden sind. Infolge des aus Stabilisierungselementen 8 gebildeten und mit dem Unterwagen 52 verbundenen Rechtecks ist bei jedem Unterwagen 52 die effektive Auflagefläche und damit dessen Kippsicherheit bzw. Standfestigkeit erhöht. Darüber hinaus sind alle drei der aus Stabilisierungselementen 8 gebildeten Rechtecke derart miteinander verbunden, das jeweils eines der parallel zur Längsachse des jeweiligen Unterwagens 52 orientierten Stabilisierungselemente 8 eine Seite eines gleichseitigen Dreiecks bildet. Infolge dieser Verbindung zwischen den Rechtecken sind auch die Positionen der Unterwagen 52 relativ zueinander fixiert, wodurch die für die Hebevorrichtung 50 notwendige unveränderliche Fixierung der Lager für die Ausleger 19 derselben erreicht wird.

Wie bereits anhand der bisher beschriebenen Ausführungsbeispiele zu sehen ist, können Stabilisierungselemente 8 auf mannigfaltige Art und Weise miteinander kombiniert werden, um einerseits die einzelnen Lager einer Hebevorrichtung bzw. deren Positionen relativ zueinander zu fixieren und um andererseits die Standfestigkeit der gesamten Hebevorrichtung zu erhöhen. Einige dieser Möglichkeiten sind in den Figuren 12a)-d) gezeigt.

So zeigt die Figur 12a) beispielsweise drei Unterwagen 52 jeweiliger Mobilkräne, die als Basiselemente oder Basen jeweiliger Lager einer Hebevorrichtung mittels Stabilisierungselementen 8 miteinander gekoppelt und damit in ihren Positionen relativ zueinander fixiert sind. Die Stabilisierungselemente 8 sind dabei zu einem gleichseitigen Dreieck miteinander verbunden und jeder der Unterwagen 52 ist außerhalb dieses Dreieckes angeordnet und mit einem jeweiligen der Stabilisierungselemente 8 verbunden. Diese Konfiguration entspricht im Wesentlichen der Konfiguration der Stabilisierungselemente 35 in der Figur 5, wobei allerdings die in der Figur 5 vorhandenen Stabilisierungselemente 35 bei der Konfiguration der Figur 12a) fehlen.

In der Figur 12b) ist die Konfiguration der Figur 12a) zusätzlich von einem aus Stabilisierungselementen 8 gebildeten äußeren Dreieck umgeben bzw. die in der Figur 12a) gezeigte Konfiguration ist einschließlich der drei Unterwagen 52 innerhalb eines aus Stabilisierungselementen 8 gebildeten äußeren Dreiecks angeordnet, wobei jeder der Unterwagen 52 mit einem jeweiligen der Stabilisierungselemente 8 des äußeren Dreiecks verbunden ist.

Auch die in der Figur 12c) gezeigte Konfiguration weist ein inneres und ein äußeres aus Stabilisierungselementen 8 gebildetes Dreieck auf. Allerdings sind zur Erhöhung der Gesamtstabilität jeweilige sich gegenüberliegende Spitzen des äußeren und des inneren Dreiecks durch zusätzliche Stabilisierungselemente 8 miteinander verbunden.

Schließlich ist in der Figur 12d) die Konfiguration der Figur 12a) von einem aus sechs miteinander verbundenen Stabilisierungselementen 8 gebildeten Sechseck anstatt eines äußeren Dreiecks umgegeben, bzw. die Konfiguration der Figur 12a) befindet sich gänzlich innerhalb eines derartigen Sechsecks.

Drei parallel zu jeweiligen Längsachsen der Unterwagen 52 verlaufende Stabilisierungselemente 8 des Sechsecks sind dabei mit den Unterwagen 52 verbunden, während jedes der drei übrigen Stabilisierungselemente 8 mit einer jeweiligen mittig auf dasselbe stoßenden Spitze des innenliegenden Dreiecks verbunden ist.

Zur Verdeutlichung der oben wiederholt erwähnten Verbindung zwischen Stabilisierungseinrichtungen und Unterwagen ist in der Figur 13 noch einmal einer der zuvor beschriebenen Unterwagen 52 einmal in räumlicher Darstellung und einmal in der Draufsicht zu sehen. Für seine Zusatzabstützung weist der Unterwagen 52 eine Stützeinrichtung 53 auf, zu der vier Stützträger 54, 55, 56, 57 gehören. Von diesen Stützträgern 54, 55, 56, 57 erstrecken sich bezüglich einer Fahrtrichtung 58 des Unterwagens 52 ein erster Stützträger 54 und ein zweiter Stützträger 55 aus einer linken Seite des Unterwagens 52 und ein dritter Stützträger 56 und ein vierter Stützträger 57 erstrecken sich aus einer rechten Seite des Unterwagens 52. An einem vom Unterwagen 52 abgewandten freien Ende jedes der Stützträger 54, 55, 56, 57 ist jeweils eine Druckspindel oder ein Stützzylinder 59 mit einem Auflageteller 60 angeordnet, durch welche der Unterwagen 52 abgestützt ist.

Um die Standsicherheit des Unterwagens 52 und damit einer den Unterwagen 52 aufweisenden Hebevorrichtung weiter zu erhöhen ist eine Stabilisierungseinrichtung 61 mit der Stützeinrichtung 53 des Unterwagens 52 verbunden. Die Stabilisierungseinrichtung 61 weist insgesamt vier als längliche Gitterkonstruktionen mit quadratischem Querschnitt ausgebildete Stabilisierungs- oder Grundelemente 62, 63, 64, 65 sowie Verbindungsmittel 66 auf, mit denen die Grundelemente 62, 63, 64, 65 mit jeweiligen der Stützzylinder 59 der Stützeinrichtung 53 lösbar verbunden sind. So sind an den entgegengesetzten Enden des ersten Grundelements 62 jeweilige Verbindungsmittel 66 vorgesehen, mit denen das erste Grundelement 62 mit den jeweiligen Stützzylindern 59 des dritten Stützträgers 56 und des vierten Stützträgers 57 lösbar verbunden ist. Entsprechend sind an den entgegengesetzten Enden des zweiten Grundelements 63 jeweilige Verbindungsmittel 66 vorgesehen, mit denen das zweite Grundelement 63 mit den jeweiligen Stützzylindern 59 des ersten Stützträgers 54 und des zweiten Stützträgers 55 lösbar verbunden ist. An letzteren Verbindungsmitteln 66 ist darüber hinaus gleichzeitig auch ein jeweiliges Ende des dritten Grundelements 64 und des vierten Grundelements 65 angeordnet, so dass das dritte Grundelement 64 am mit dem Stützzylinder 59 des ersten Stützträgers 54 verbundenen Verbindungsmittel 66 angebracht und das vierte Grundelement 65 am mit dem Stützzylinder 59 des zweiten Stützträgers 55 verbundenen Verbindungsmittel 66 angebracht ist. Somit sind das dritte Grundelement 64 wie auch das zweite Grundelement 63 mit demselben Verbindungsmittel 66 mit dem Stützzylinder 59 des ersten Stützträgers 54 verbunden und das vierte Grundelement 65 wie auch das zweite Grundelement 63 sind mit demselben Verbindungsmittel 66 mit dem Stützzylinder 59 des zweiten Stützträgers 55 verbunden.

Alle Grundelemente 62, 63, 64, 65 sind dabei liegend orientiert, das heißt dass deren Längsachsen horizontal ausgerichtet sind. Während die Längsachsen sowohl des ersten Grundelements 62 als auch des zweiten Grundelements 63 parallel zur Längsachse des Unterwagens 52 verlaufen, die wiederum mit der Fahrtrichtung 58 zusammenfällt, schließen die jeweiligen Längsachsen des dritten Grundelements 64 und des vierten Grundelements 65 sowohl mit den Längsachsen des ersten Grundelements 62 und des zweiten Grundelements 63 als auch mit der Längsachse des Unterwagens 52 bzw. mit dessen Fahrtrichtung 58 einen Winkel ein bzw. sie sind zu diesen schräg ausgerichtet.

Die Stabilisierungseinrichtung 61 wirkt sich aus verschiedenen Gründen vorteilhaft auf die Standfestigkeit oder Standsicherheit der Hebevorrichtung aus, die den Unterwagen 52 aufweist. So wird zum einen infolge des ersten Grundelements 62 und des zweiten Grundelements 63 die Steifigkeit des Unterwagens 52 selbst erhöht. Zum anderen bewirken das schräg vom Unterwagen 52 weg verlaufende dritte Grundelement 64 und das zweite Grundelement 63 eine Vergrößerung der effektiven Auflagefläche der Hebevorrichtung bzw. sie bewirken eine zusätzliche Abstützung am Untergrund, der den Unterwagen 52 trägt. Insgesamt ist die Hebevorrichtung dadurch wesentlich besser stabilisiert, als sie es ohne die Stabilisierungseinrichtung 61 wäre. Beispielsweise kann bei geeigneter Verbindung zwischen Stabilisierungseinrichtung 61 und Stützeinrichtung 53 eine mit der Stabilisierungseinrichtung 61 stabilisierte Hebevorrichtung wesentlich schwerere Lasten mit wesentlich weiterer Ausladung heben als sie dieselbe Hebevorrichtung ohne die Stabilisierungseinrichtung 53 heben könnte.

Figur 14 zeigt eines der Verbindungsmittel 66 einmal in räumlicher Ansicht, eine Seitenansicht sowie eine Draufsicht auf einen Schnitt durch das Verbindungsmittel 66 entlang der Linie A-A. Das Verbindungsmittel 66 weist einen im Wesentlichen würfelförmigen Gehäusekörper 67 mit einem offenen quaderförmigen Hohlraum 68 auf. In dem Hohlraum 68 ist ein verschiebbarer Schlitten 69 angeordnet, der ein zangen- oder klammerartiges Greifmittel 70 mit zwei angelenkten Greifarmen 71 trägt. Mittels eines Aktuators 72 können die Greifarme 71 zwischen einem geschlossenen Zustand, in dem sie ein zwischen den Greifarmen 71 befindliches Objekt klemmend greifen, und einem geöffneten Zustand, in dem sie das Objekt freigeben, überführt werden. In der Figur 14 ist der Schlitten 69 in einem aus dem Gehäusekörper 67 ausgefahrenen Zustand gezeigt. Wird das Verbindungsmittel 66 nicht verwendet, so lässt sich der Schlitten 69 einschließlich des Greifmittels 70 in den Gehäusekörper 67 einfahren, so dass Schlitten 69 und Greifmittel 70 vollständig innerhalb des Hohlraums 68 aufgenommen sind. Ferner weist das Verbindungsmittel 66 an derjenigen Seite des Gehäusekörpers 67, an welcher der Schlitten 69 aus dem Gehäusekörper 67 ausfährt, ein vorspringendes plattenförmiges Element oder Plattenelement 73 auf. Dieses Plattenelement 73 ist vom ausgefahrenen Schlitten 69 zum Untergrund hin versetzt angeordnet und parallel zu diesem Untergrund orientiert und damit in einer vertikalen Richtung zum Untergrund hin vom ausgefahrenen Schlitten 69 beabstandet.

Um nun mittels des Verbindungsmittels 66 eines der auf beliebige Weise mit demselben gekoppelten oder verbundenen Grundelemente 62, 63, 64, 65 mit der Stützeinrichtung 53 des Unterwagens 52 zu verbinden, wird zunächst einer der Auflageteller 60 der Stützeinrichtung 53 auf dem Plattenelement 73 angeordnet während der Schlitten 69 die Ruheposition einnimmt, in welcher Schlitten 69 und Greifmittel 70 vollständig innerhalb des Gehäusekörpers 67 eingezogen sind. Sodann wird der Schlitten 69 aus dem Gehäusekörper 67 ausgefahren. Während dieses Vorgangs nehmen die Greifarme 71 den geöffneten Zustand ein. Im ausgefahrenen Zustand des Schlittens 69 befindet sich der mit dem Auflageteller 60 verbundene Stützzylinder 59 zwischen den Greifarmen 71. Diese werden nun mittels des Aktuators 72 in den geschlossenen Zustand überführt und klemmen den Stützzylinder 59 zwischen sich ein, wodurch die Verbindung zwischen dem Stützzylinder 59 und dem Greifmittel 70 und damit zwischen der Stützeinrichtung 53 und dem Verbindungsmittel 66 bzw. dem jeweiligen Grundelement 62, 63, 64, 65 hergestellt ist. Zum Lösen dieser Verbindung werden die Greifarme 71 durch den Aktuator 72 in den geöffneten Zustand überführt, wodurch der Stützzylinder 59 freigegeben wird, und der Schlitten 69 fährt mitsamt dem Greifmittel 70 wieder in den Gehäusekörper 67 ein.

### Bezugszeichenliste

- 1: Hebevorrichtung
- 2: Ausleger
- 3: Teleskopelement
- 3a: feste Gitterspitze
- 4: erster Endabschnitt
- 5: zweiter Endabschnitt
- 6: Kopplungsmittel
- 7: Lager
- 8: Stabilisierungselement
- 9: Gewichtskörper
- 10: Ausnehmung
- 11: Basis
- 12: Drehelement
- 13: Nut
- 14: Hebevorrichtung
- 15: Raupenfahrwerk
- 16: Gleiskette
- 17: Rolle
- 18: Hebevorrichtung
- 19: Ausleger
- 20: erster Endabschnitt
- 21: zweiter Endabschnitt
- 22: Führungseinrichtung
- 23: Tragseil
- 24: Lager
- 25: Basis
- 26: Oberwagen
- 27: Aktuator
- 28: Hebevorrichtung
- 29: Lager
- 30: Basis
- 31: Hebevorrichtung
- 32: Basis
- 33: Stützträger
- 34: Stabilisierungselement
- 34a: Verbindungsmittel
- 35: Stabilisierungselement
- 36: Hebevorrichtung
- 37: Windkraftanlage
- 38: Kopplungsmittel
- 39: Mittelkörper
- 40: Vorsprung
- 41: Durchgangsbohrung
- 42: Kopplungsmittel
- 43: Nut
- 44: Kopplungsmittel
- 45: Teilelement
- 46: Hebevorrichtung
- 46a: Stabilisierungseinrichtung
- 47: Unterwagen
- 48: Aufnahme
- 49: Stange
- 50: Hebevorrichtung
- 51: Mobilkran
- 52: Unterwagen
- 53: Stützeinrichtung
- 54: erster Stützträger
- 55: zweiter Stützträger
- 56: dritter Stützträger
- 57: vierter Stützträger
- 58: Fahrtrichtung
- 59: Stützzylinder
- 60: Auflageteller
- 61: Stabilisierungseinrichtung
- 62: erstes Grundelement
- 63: zweites Grundelement
- 64: drittes Grundelement
- 65: viertes Grundelement
- 66: Verbindungsmittel
- 67: Gehäusekörper
- 68: Hohlraum
- 69: Schlitten
- 70: Greifmittel
- 71: Greifarm
- 72: Aktuator
- 73: Plattenelement

## Patentansprüche

1. Hebevorrichtung (1, 14, 18, 28, 31, 36, 46, 50) mit drei Auslegern (2, 19) verstellbarer Länge, die jeweils einen ersten Endabschnitt (4, 20) und einen dem ersten Endabschnitt (4, 20) entgegengesetzten zweiten Endabschnitt (5, 21) aufweisen, bei der
die ersten Endabschnitte (4, 20) aller Ausleger (2, 19) gelenkig miteinander verbunden und
die zweiten Endabschnitte (5, 21) in jeweiligen Lagern (7, 24, 29) gelenkig und drehbar gelagert sind, wobei
die Lager (7, 24, 29) relativ zueinander an fixierten Positionen angeordnet sind und
bei jedem Ausleger (2, 19) wenigstens der erste Endabschnitt (4, 20) gegenüber dem zweiten Endabschnitt (5, 21) um die Längsachse des Auslegers (2, 19) verdrehbar ist.

2. Hebevorrichtung (1, 14, 18, 28, 31, 36, 46, 50) nach Anspruch 1, bei der wenigstens einer der Ausleger (2, 19) sowohl um eine erste Achse als auch um eine um die erste Achse drehbare zweite Achse drehbar ist, wobei sich die erste Achse und die zweite Achse schneiden oder zueinander windschief sind.

3. Hebevorrichtung (1, 14, 18, 28, 31, 36, 46, 50) nach Anspruch 1 oder 2, bei der wenigstens eines der Lager (29) im Erdboden verankert ist und/oder
wenigstens zwei der Lager (7, 24) miteinander verbunden sind und/oder
wenigstens zwei der Lager (7, 24, 29) an derselben Unterlage angeordnet und/oder fixiert sind und/oder
wenigstens zwei der Lager auf unterschiedlichen Höhen angeordnet sind und/oder
wenigstens einer der Ausleger (2, 19) und/oder eines der Lager (7) ein Teil wenigstens eines Fahrzeuges oder wenigstens ein Fahrzeug ist.

4. Hebevorrichtung (1, 14, 18, 28, 31, 36, 46, 50) nach einem der vorhergehenden Ansprüche mit wenigstens einem Kopplungsmittel (6, 38, 42, 44), das die ersten Endabschnitte (4, 20) gelenkig miteinander verbindet, wobei wenigstens einer der ersten Endabschnitte (4, 20) lösbar mit dem Kopplungsmittel (6, 38, 42, 44) verbunden ist.

5. Hebevorrichtung (50) nach Anspruch 4, bei der das Kopplungsmittel (44) wenigstens drei sukzessiv entlang einer Drehachse angeordnete und um dieselbe drehbare Teilelemente (45) aufweist, wobei jeweils einer der ersten Endabschnitte (20) mit einem jeweiligen der Teilelemente (45) gelenkig verbunden ist.

6. Hebevorrichtung (1, 14, 18, 28, 31, 36, 46, 50) nach einem der Ansprüche 4 oder 5 mit wenigstens einer Führungseinrichtung (22) für wenigstens ein Tragseil (23), wobei die Führungseinrichtung (22) drehbar an dem Kopplungsmittel (6, 38, 42, 44) gelagert ist.

7. Hebevorrichtung (1, 14, 18, 31, 36, 46, 50) nach einem der vorhergehenden Ansprüche mit wenigstens einer Stabilisierungseinrichtung (46a, 61), wobei die Stabilisierungseinrichtung (46a, 61) wenigstens ein Grundelement (8, 34, 35, 49, 62, 63, 64, 65) mit einer Längsachse aufweist, das in einer im Wesentlichen liegenden Orientierung mit wenigstens einem der Lager (7, 24) verbindbar ist, sowie wenigstens ein Verbindungsmittel (48, 66) zum lösbaren Verbinden des Grundelements (8, 34, 35, 49, 62, 63, 64, 65) mit dem Lager (7, 24) aufweist.

8. Hebevorrichtung (1, 14) nach Anspruch 7 mit wenigstens einem Gewichtskörper (9), der zum Anordnen am Grundelement (8, 34, 35, 49, 62, 63, 64, 65) vorgesehen ist, oder mit wenigstens einem Gewichtskörper (9), der zum Anordnen am Grundelement (8, 34, 35, 49, 62, 63, 64, 65) vorgesehen und entlang des Grundelements (8, 34, 35, 49, 62, 63, 64, 65) auf verschiedene Positionen verschiebbar ist.

9. Hebevorrichtung (1, 14, 18, 31, 36, 50) nach einem der Ansprüche 7 oder 8 mit wenigstens einem am Grundelement (62, 63, 64, 65) angeordneten Gehäusekörper (67), in welchem das Verbindungsmittel (66) in einem Ruhezustand aufgenommen ist und aus welchem das Verbindungsmittel (66) wenigstens teilweise oder vollständig ausfahrbar oder ausklappbar ist, und/oder mit wenigstens zwei Grundelementen (8, 34, 35, 49, 62, 63, 64, 65), deren Längsachsen zueinander parallel oder unter einem Winkel zueinander ausgerichtet oder auf unterschiedlichen Höhen angeordnet sind.

10. Verfahren zum Herstellen einer Hebevorrichtung (1, 14, 18, 28, 31, 36, 46, 50) mit wenigstens drei Auslegern (2, 19) verstellbarer Länge, die jeweils einen ersten Endabschnitt (4, 20) und einen dem ersten Endabschnitt (4, 20) entgegengesetzten zweiten Endabschnitt (5, 21) aufweisen, bei dem
die ersten Endabschnitte (4, 20) aller Ausleger (2, 19) gelenkig miteinander verbunden,
die zweiten Endabschnitte (5, 21) in jeweiligen Lagern (7, 24, 29) gelenkig und drehbar gelagert,
die Lager (7, 24, 29) in ihren Positionen relativ zueinander fixiert und
bei jedem Ausleger (2, 19) wenigstens der erste Endabschnitt (4, 20) gegenüber dem zweiten Endabschnitt (5, 21) um die Längsachse des Auslegers (2, 19) verdrehbar ausgeführt wird.

11. Verfahren nach Anspruch 10, bei dem wenigstens einer der Ausleger (2, 19) sowohl um eine erste Achse als auch um eine um die erste Achse drehbare zweite Achse drehbar ausgeführt wird, wobei sich die erste Achse und die zweite Achse schneiden oder zueinander windschief ausgeführt werden.

12. Verfahren nach einem der Ansprüche 10 oder 11, bei dem wenigstens eines der Lager (29) im Erdboden verankert wird und/oder
wenigstens zwei der Lager (7, 24) miteinander verbunden werden und/oder
wenigstens zwei der Lager (7, 24, 29) an derselben Unterlage angeordnet und/oder fixiert werden und/oder
wenigstens zwei der Lager auf unterschiedlichen Höhen angeordnet werden und/oder
wenigstens einer der Ausleger (2, 19) und/oder eines der Lager (7) als Teil weniastens eines Fahrzeuges oder als wenigstens ein Fahrzeug vorgesehen werden, wobei vorzugsweise
wenigstens eines der Lager als Oberwagen (26) eines Fahrzeuges vorgesehen und der darin gelagerte Ausleger (2, 19) von einer Hubverstellung und einem Drehantrieb des Oberwagens (26) getrennt wird.

13. Verfahren nach einem der Ansprüche 10 bis 12, bei dem die ersten Endabschnitte (4, 20) mittels eines Kopplungsmittels (6, 38, 42, 44) gelenkig miteinander verbunden werden, wobei wenigstens einer der ersten Endabschnitte (4, 20) lösbar mit dem Kopplungsmittel (6, 38, 42, 44) verbunden wird.

14. Verfahren nach einem der Ansprüche 10 bis 13, bei dem wenigstens eines der Lager (7, 24) mit wenigstens einer Stabilisierungseinrichtung (46a, 61) verbunden wird, die wenigstens ein Grundelement (8, 34, 35, 49, 62, 63, 64, 65) mit einer Längsachse sowie wenigstens ein Verbindungsmittel (48, 66) zum lösbaren Verbinden des Grundelements (8, 34, 35, 49, 62, 63, 64, 65) mit dem Lager (7, 24) aufweist, wobei das Grundelement (8, 34, 35, 49, 62, 63, 64, 65) im Wesentlichen liegend orientiert wird.

15. Verfahren nach einem der Ansprüche 10 bis 14, bei dem wenigstens einer der Ausleger (2, 19) vorgespannt wird oder bei dem alle Ausleger (2, 19) vorgespannt werden.

## Claims

1. A lifting device (1, 14, 18, 28, 31, 36, 46, 50) having three booms (2, 19) of adjustable length, which in each case have a first end section (4, 20) and a second end section (5, 21) opposite the first end section (4, 20), in which
the first end sections (4, 20) of all booms (2, 19) are articulatedly connected to one another and
the second end sections (5, 21) are mounted articulatedly and rotatably in respective bearings (7, 24, 29), wherein
the bearings (7, 24, 29) are arranged at fixed positions relative to one another and
in each boom (2, 19) at least the first end section (4, 20) can be rotated about the longitudinal axis of the boom (2, 19) with respect to the second end section (5, 21).

2. The lifting device (1, 14, 18, 28, 31, 36, 46, 50) according to claim 1, in which at least one of the booms (2, 19) can be rotated both about a first axis as well as about a second axis rotatable about the first axis, wherein the first axis and the second axis intersect or are skewed with respect to one another.

3. The lifting device (1, 14, 18, 28, 31, 36, 46, 50) according to claim 1 or 2, in which at least one of the bearings (29) is anchored in the ground and/or
at least two of the bearings (7, 24) are connected to one another and/or
at least two of the bearings (7, 24, 29) are arranged and/or fixed on the same base and/or
at least two of the bearings are arranged at different heights and/or
at least one of the booms (2, 19) and/or one of the bearings (7) is a part at least of one vehicle or is at least one vehicle.

4. The lifting device (1, 14, 18, 28, 31, 36, 46, 50) according to any one of the preceding claims, having at least one coupling means (6, 38, 42, 44), which connects the first end sections (4, 20) articulatedly with one another, wherein at least one of the first end sections (4, 20) is detachably connected to the coupling means (6, 38, 42, 44).

5. The lifting device (50) according to claim 4, in which the coupling means (44) has at least three sub-elements (45) arranged successively along an axis of rotation and rotatable about said axis of rotation, wherein, in each case, one of the first end sections (20) is articulatedly connected to a respective one of the sub-elements (45).

6. The lifting device (1, 14, 18, 28, 31, 36, 46, 50) according to any one of claims 4 or 5, provided with at least one guide device (22) for at least one carrying cable (23), wherein the guide device (22) is rotatably mounted on the coupling means (6, 38, 42, 44).

7. The lifting device (1, 14, 18, 31, 36, 46, 50) according to any one of the preceding claims, having at least one stabilizing device (46a, 61), wherein the stabilizing device (46a, 61) has at least one basic element (8, 34, 35, 49, 62, 63, 64, 65) with a longitudinal axis, which can be connected to at least one of the bearings (7, 24) in a substantially horizontal orientation, and has at least one connecting means (48, 66) for detachably connecting the basic element (8, 34, 35, 49, 62, 63, 64, 65) to the bearing (7, 24).

8. The lifting device (1, 14) according to claim 7 having at least one weight body (9), which is provided for arrangement on the basic element (8, 34, 35, 49, 62, 63, 64, 65), or having at least one weight body (9), which is provided for arrangement on the basic element (8, 34, 35, 49, 62, 63, 64, 65) and can be moved along the basic element (8, 34, 35, 49, 62, 63, 64, 65) to different positions.

9. The lifting device (1, 14, 18, 31, 36, 50) according to any one of claims 7 or 8, having at least one housing body (67) arranged on the basic element (62, 63, 64, 65), in which housing body the connecting means (66) is accommodated in a state of rest and from which the connecting means (66) can be at least partially or completely extended or folded out, and/or having at least two basic elements (8, 34, 35, 49, 62, 63, 64, 65), the longitudinal axes of which are aligned parallel to one another or at an angle to one another or are arranged at different heights.

10. A method for producing a lifting device (1, 14, 18, 28, 31, 36, 46, 50) having at least three booms (2, 19) of adjustable length, which in each case have a first end section (4, 20) and a second end section (5, 21) opposite the first end section (4, 20), in which
the first end sections (4, 20) of all booms (2, 19) are articulatedly connected to one another,
the second end sections (5, 21) are articulatedly and rotatably mounted in respective bearings (7, 24, 29),
the bearings (7, 24, 29) are fixed in their positions relative to one another and
in each boom (2, 19) at least the first end section (4, 20) is designed to be rotatable about the longitudinal axis of the boom (2, 19) with respect to the second end section (5, 21).

11. The method according to claim 10, in which at least one of the booms (2, 19) is designed to be rotatable both about a first axis as well as about a second axis rotatable about the first axis, wherein the first axis and the second axis are designed to intersect or to be skewed with respect to one another.

12. The method according to any one of claims 10 or 11, in which at least one of the bearings (29) is anchored in the ground and/or
at least two of the bearings (7, 24) are connected to one another and/or
at least two of the bearings (7, 24, 29) are arranged and/or fixed on the same base and/or
at least two of the bearings are arranged at different heights and/or
at least one of the booms (2, 19) and/or one of the bearings (7) are provided as part of at least one vehicle or as at least one vehicle, wherein preferably
at least one of the bearings is provided as upper structure (26) of a vehicle and the boom (2, 19) mounted therein is separated from a lift adjustment and a rotary drive of the upper structure (26).

13. The method according to any one of claims 10 to 12, in which the first end sections (4, 20) are articulatedly connected with one another by means of a coupling means (6, 38, 42, 44), wherein at least one of the first end sections (4, 20) is detachably connected to the coupling means (6, 38, 42, 44).

14. The method according to any one of claims 10 to 13, in which at least one of the bearings (7, 24) is connected to at least one stabilizing device (46a, 61), which has at least one basic element (8, 34, 35, 49, 62, 63, 64, 65) with a longitudinal axis and at least one connecting means (48, 66) for detachably connecting the basic element (8, 34, 35, 49, 62, 63, 64, 65) to the bearing (7, 24), wherein the basic element (8, 34, 35, 49, 62, 63, 64, 65) is oriented substantially horizontally.

15. The method according to any one of claims 10 to 14, in which at least one of the booms (2, 19) is pre-tensioned or in which all booms (2, 19) are pre-tensioned.

## Revendications

1. Dispositif de levage (1, 14, 18, 28, 31, 36, 46, 50) avec trois flèches (2, 19) d'une longueur réglable, qui comprennent chacune une première portion d'extrémité (4, 20) et une deuxième portion d'extrémité (5, 21) opposée à la première portion d'extrémité (4, 20), dans lequel
les premières portions d'extrémité (4, 20) de toutes les flèches (2, 19) sont reliées entre elles de manière articulée et
les deuxièmes portions d'extrémité (5, 21) sont logées de manière articulée et rotative dans des paliers (7, 24, 29) correspondants, dans lequel
les paliers (7, 24, 29) sont disposés au niveau de positions fixes les uns par rapport aux autres et
pour chaque flèche (2, 19), au moins la première portion d'extrémité (4, 20) peut être mise en rotation par rapport à la deuxième portion d'extrémité (5, 21) autour de l'axe longitudinal de la flèche (2, 19).

2. Dispositif de levage (1, 14, 18, 28, 31, 36, 46, 50) selon la revendication 1, dans lequel au moins une des flèches (2, 19) peut tourner aussi bien autour d'un premier axe qu'autour du deuxième axe rotatif autour du premier axe, dans lequel le premier axe et le deuxième axe se coupent et sont inclinés l'un par rapport à l'autre.

3. Dispositif de levage (1, 14, 18, 28, 31, 36, 46, 50) selon la revendication 1 ou 2, dans lequel au moins un des paliers (29) est ancré dans le sol et/ou
au moins deux des paliers (7, 24) sont reliés entre eux et/ou
au moins deux des paliers (7, 24, 29) sont disposés et/ou fixés sur le même support et/ou
au moins deux des paliers sont disposés à des hauteurs différentes et/ou
au moins une des flèches (2, 19) et/ou un des paliers (7) fait partie d'au moins un véhicule ou est au moins un véhicule.

4. Dispositif de levage (1, 14, 18, 28, 31, 36, 46, 50) selon l'une des revendications précédentes avec au moins un moyen de couplage (6, 38, 42, 44) qui relie les premières portions d'extrémité (4, 20) de manière articulée entre elles, dans lequel au moins une des premières portions d'extrémité (4, 20) est reliée de manière amovible avec le moyen de couplage (6, 38, 42, 44).

5. Dispositif de levage (50) selon la revendication 4, dans lequel le moyen de couplage (44) comprend au moins trois éléments partiels (45) disposés successivement le long d'un axe de rotation et rotatifs autour de celui-ci, dans lequel une des premières portions d'extrémité (20) est reliée de manière articulée avec un élément partiel (45) correspondant.

6. Dispositif de levage (1, 14, 18, 28, 31, 36, 46, 50) selon l'une des revendications 4 ou 5 avec au moins un dispositif de guidage (22) pour au moins un câble porteur (23), dans lequel le dispositif de guidage (22) est logé de manière rotative sur le moyen de couplage (6, 38, 42, 44).

7. Dispositif de levage (1, 14, 18, 28, 31, 36, 46, 50) selon l'une des revendications précédentes avec au moins un dispositif de stabilisation (46a, 61), dans lequel le dispositif de stabilisation (46a, 61) comprend au moins un élément de base (8, 34, 35, 49, 62, 63, 64, 65) avec un axe longitudinal, qui peut être relié, dans une orientation globalement horizontale, avec au moins un des paliers (7, 24), ainsi qu'au moins un moyen de liaison (48, 66) pour la liaison amovible de l'élément de base (8, 34, 35, 49, 62, 63, 64, 65) avec le palier (7, 24).

8. Dispositif de levage (1, 14) selon la revendication 7 avec au moins un poids (9) qui est destiné à être disposé sur l'élément de base (8, 34, 35, 49, 62, 63, 64, 65) ou avec au moins un poids (9) qui est destiné à être disposé sur l'élément de base (8, 34, 35, 49, 62, 63, 64, 65) et à coulisser le long de l'élément de base (8, 34, 35, 49, 62, 63, 64, 65) à différentes positions.

9. Dispositif de levage (1, 14, 18, 28, 31, 36, 46, 50) selon l'une des revendications 7 ou 8 avec au moins un corps de boîtier (67) disposé sur l'élément de base (62, 63, 64, 65), dans lequel le moyen de liaison (66) est logé dans un état de repos et hors duquel le moyen de liaison (66) peut être sorti ou déplié au moins partiellement ou entièrement et/ou avec au moins deux éléments de base (8, 34, 35, 49, 62, 63, 64, 65) dont les axes longitudinaux sont disposés parallèlement entre eux ou forment un angle entre eux ou sont disposés à différentes hauteurs.

10. Procédé de fabrication d'un dispositif de levage (1, 14, 18, 28, 31, 36, 46, 50) avec au moins trois flèches (2, 19) de longueurs réglables, qui comprennent chacune une première portion d'extrémité (4, 20) et une deuxième portion d'extrémité (5, 21) opposée à la première portion d'extrémité (4, 20), dans lequel
les premières portions d'extrémité (4, 20) de toutes les flèches (2, 19) sont reliées entre elles de manière articulée,
les deuxièmes portions d'extrémité (5, 21) sont logées de manière articulée et rotative dans des paliers (7, 24, 29) correspondants,
les paliers (7, 24, 29) sont fixés dans leurs positions les uns par rapport aux autres et
pour chaque flèche (2, 19), au moins la première portion d'extrémité (4, 20) est réalisée de manière rotative par rapport à la deuxième portion d'extrémité (5, 21) autour de l'axe longitudinal de la flèche (2, 19).

11. Procédé selon la revendication 10, dans lequel au moins une des flèches (2, 19) est réalisée de manière rotative autour du premier axe ainsi qu'autour d'un deuxième axe rotatif autour du premier axe, dans lequel le premier axe et le deuxième axe se coupent ou sont réalisés de façon à être inclinés l'un par rapport à l'autre.

12. Procédé selon l'une des revendications 10 ou 11, dans lequel au moins un des paliers (29) est ancré dans le sol et/ou
au moins deux des paliers (7, 24) sont reliés entre eux et/ou
au moins deux des paliers (7, 24, 29) sont disposés et/ou fixés sur le même support et/ou
au moins deux des paliers sont disposés à des hauteurs différentes et/ou
au moins une des flèches (2, 19) et/ou un des paliers (7) fait partie d'au moins un véhicule ou est au moins un véhicule, dans lequel, de préférence,
au moins un des paliers est conçu comme un chariot supérieur (26) d'un véhicule et la flèche (2, 19) qui est logée à l'intérieur est séparée d'un réglage de levage et d'un entraînement rotatif du chariot supérieur (26).

13. Procédé selon l'une des revendications 10 à 12, dans lequel les premières portions d'extrémité (4, 20) sont reliées entre elles de manière articulée à l'aide d'un moyen de couplage (6, 38, 42, 44), dans lequel au moins une des premières portions d'extrémité (4, 20) est reliée de manière amovible avec le moyen de couplage (6, 38, 42, 44).

14. Procédé selon l'une des revendications 10 à 13, dans lequel au moins un des paliers (7, 24) est relié avec au moins un dispositif de stabilisation (46a, 61) qui comprend au moins un élément de base (8, 34, 35, 49, 62, 63, 64, 65) avec un axe longitudinal ainsi qu'au moins un moyen de liaison (48, 66) pour la liaison amovible de l'élément de base (8, 34, 35, 49, 62, 63, 64, 65) avec le palier (7, 24), dans lequel l'élément de base (8, 34, 35, 49, 62, 63, 64, 65) est orienté de manière globalement horizontale.

15. Procédé selon l'une des revendications 10 à 14, dans lequel au moins une des flèches (2, 19) est précontrainte ou dans lequel toutes les flèches (2, 19) sont précontraintes.
